# EUROPÄISCHE PATENTSCHRIFT

(11) **EP 0 931 648 B1**
(45) Veröffentlichungstag und Bekanntmachung des Hinweises auf die Patenterteilung: **03.04.2002**
(21) Anmeldenummer: 99100750.1
(22) Anmeldetag: 16.01.1999
(51) Int. Cl.: B41F 23/08, B41N 1/22, B41F 27/14

(54) **Beschichtungseinheit für eine Druckmaschine und Hochdruckplatte**
Coating device for a printing machine and relief printing plate
Dispositif de couchage pour une machine à imprimer et plaque d'impression typographique

(30) Priorität: 23.01.1998 DE 29801017 U
(43) Veröffentlichungstag der Anmeldung: 28.07.1999
(73) Patentinhaber: MAN Roland Druckmaschinen AG, 63075 Offenbach (DE)
(72) Erfinder: Walther, Thomas, 63579 Freigericht (DE)
(74) Vertreter: Stahl, Dietmar

(56) Entgegenhaltungen:
- EP-B- 0 620 115
- NL-A- 9 001 934
- NL-C- 66 004
- US-A- 3 903 794

## Beschreibung

Die Erfindung betrifft eine Beschichtungseinheit für eine Druckmaschine nach dem Oberbegriff der Ansprüche 1, 6, 7 sowie eine Hochdruckplatte nach dem Oberbegriff des Anspruches 8.

Eine Beschichtungseinheit für eine Druckmaschine ist aus der EP 0 620 115 B1 bekannt. Zum Inline-Beschichten von Bedruckstoffen sind wenigstens zwei Lackiereinheiten vorgesehen. Die in Förderrichtung des Bedruckstoffes vorgeordnete Lackiereinheit ist dabei als Flexodruckwerk mit einem eine flexible Hochdruckplatte tragenden Formzylinder, der mit einem dem Bedruckstoff führenden Druckzylinder in Kontakt ist, einer gerasterten Auftragwalze, die wiederum mit dem Formzylinder in Kontakt ist, und einem anstellbaren Kammerrakel ausgebildet. Dabei bilden die vorzugsweise als Keramikwalze ausgebildete, gerasterte Auftragwalze mit dem Kammerrakel das Dosiersystem zum Einfärben (Beschichten) des Bedruckstoffes.

Aus der DE 33 27 523 A1 ist eine fotopolymerisierbare Druckplatte bekannt, die auf einer dimensionsstabilen Trägerschicht eine haftfest aufgebrachte reliefbildende weitere Schicht als flexographische Druckform trägt.

Wird eine derartige Druckplatte als flexible Hochdruckplatte auf einem Formzylinder einer Beschichtungseinheit fixiert, so treten Beeinträchtigungen in der Beschichtungsqualität der Bedruckstoffe auf. Da der Formzylinder den Druck / die Beschichtung direkt auf den Bedruckstoff aufbringt und der Druckzylinder als Gegendruckzylinder eine harte Oberfläche aufweist, befinden sich lediglich der Bedruckstoff sowie die flexible Hochdruckplatte als elastische Materialien in der Druckzone (gebildet aus Druckzylinder und Formzylinder), deren Elastizität für die gewünschte Qualität nicht mehr ausreichend ist. Ebenso ist in der Kontaktstelle von gerasterter Auftragwalze und Formzylinder die Elastizität für die gewünschte Druckqualtität nicht mehr ausreichend vorhanden. Um die Elastizität im Druckspalt von Formzylinder/Druckzylinder bzw. in der Kontaktstelle von Rasterwalze/Formzylinder zu erhöhen, ist es bekannt, unter die dimensionsstabile Trägerschicht, direkt auf dem Formzylinder einen elastischen Aufzug anzuordnen, z.B. ein Gummituch bzw. Papierlagen unterzubauen. Diese Anordnung bewirkt eine erste Verbesserung der Qualität der Beschichtung, die Elastizität der Druckplatte verteilt sich allerdings dabei über die Trägerschicht flächenförmig auf den Mantel des Formzylinders, so daß häufig die Elastizität im o.g. Druckspalt bzw. in der o.g. Kontaktstelle noch verbesserungsbedürftig ist. Im übrigen ist das Aufziehen eines elastischen Aufzuges sowie das Befestigen der flexiblen Hochdruckplatte aufwendig.

Der Erfindung liegt die Aufgabe zugrunde, eine Beschichtungseinheit sowie eine flexible Hochdruckplatte der eingangs beschriebenen Art zu schaffen, die die genannten Nachteile vermeidet, die insbesondere eine höhere Elastizität im durch den Formzylinder und den Druckzylinder gebildeten Druckspalt und in der durch gerasterte Auftragwalze und Formzylinder gebildeten Kontaktstelle gestattet und die Beschichtungsqualität des Bedruckstoffes spürbar verbessert.

Die Aufgabe wird durch die Ausbildungsmerkmale der Patentansprüche 1, 6, 7 und 8 gelöst. Weiterbildungen ergeben sich aus den Unteransprüchen.

In einer Beschichtungseinheit mit einem eine flexible Hochdruckplatte tragenden Formzylinder sowie einem zugeordneten Druckzylinder wird erfindungsgemäß der Bedruckstoff in einem direkten Druckverfahren beschichtet, d. h. die Beschichtung des Bedruckstoffes erfolgt direkt von der eingefärbten Hochdruckplatte unmittelbar auf den Bedruckstoff. Bei diesem Druckverfahren sind keine Zwischenträger (wie im indirekten Druck) vorhanden. Beispielsweise beim Offsetdruck, der ein indirektes Druckverfahren ist, fungiert normalerweise der Gummituchzylinder als Zwischenträger mit Dämpfungsfunktion.

Erfindungsgemäß wird im direkten Hochdruck die gewünschte, höhere Elastizität im Druckspalt bzw. der Kontaktstelle durch einen speziellen Schichtaufbau der flexiblen Hochdruckplatte oder eine spezielle Eigenschaft der flexiblen Hochdruckplatte erzielt.
Dadurch wird das Dämpfungsverhalten in der Beschichtungseinheit erhöht, was sich insbesondere auf eine schwingungsarme Rotationsbewegung der gerasterten Auftragwalze auswirkt. Die flexible Hochdruckplatte mit dem speziellen Schichtaufbau oder den speziellen Eigenschaften bewirkt insbesondere an den Anlauf- bzw. Ablaufkanten der hochstehenden Elemente der druckenden Oberfläche einen spürbar reduzierten Walzenschlag der gerasterten Auftragwalze. Die höhere Elastizität im Druckspalt sowie insbesondere in der Kontaktstelle von gerasterter Auftragwalze und Formzylinder verbessert spürbar die Beschichtungsqualität der Bedruckstoffe. Insbesondere bei Bedruckstoffen mit qualitativ ungünstigerer Bedruckstoffoberfläche ist eine spürbare Verbesserung der Beschichtungsqualität erkennbar.

Die Erfindung soll an einem Ausführungsbeispiel erläutert werden. Dabei zeigen schematisch:
- Fig. 1: eine Druckmaschine mit zwei Einrichtungen zum Beschichten von Bedruckstoffen,
- Fig. 2: ein Dosiersystem mit gerasterter Auftragwalze,
- Fig. 3: einen Aufbau einer flexiblen Hochdruckplatte.

Eine Druckmaschine ist mit mehreren Offsetdruckwerken 1 in Reihenbauweise ausgebildet, wobei in Förderrichtung der bogenförmigen Bedruckstoffe eine erste Beschichtungseinheit 2 und eine zweite Beschichtungseinheit 3 den Druckwerken 1 nachgeordnet sind. Zwischen den Beschichtungseinheiten 2,3 ist zum Trocknen der zu verarbeitenden Bedruckstoffe ein Trocknersystem 4 angeordnet. Der zweiten Beschichtungseinheit 3 ist ein Ausleger 5 nachgeordnet, der unter anderem durch umlaufende Fördersysteme 7 gebildet ist, die den Bedruckstoff auf einen Auslegerstapel 6 ablegen. Ein Druckwerk 1 besteht im wesentlichen aus einem Plattenzylinder 8, einem Gummituchzylinder 9 sowie als Bogenführungszylinder einem Druckzylinder 11. Dem Plattenzylinder 8 ist ein Farbwerk zugeordnet, ggf. ist weiterhin ein Feuchtwerk dem Plattenzylinder 8 benachbart, auf das hier nicht weiter eingegangen werden soll. Zwischen den Druckwerken 1, den Beschichtungseinheiten 2, 3 sowie dem Trocknersystem 4 sind jeweils ein Transferzylinder 10 für den Transport der Bedruckstoffe angeordnet.

Die erste Beschichtungseinheit 2 ist als Lackwerk, z.B. zur Verarbeitung von Dispersionslack auf wäßriger Basis, ausgebildet und besteht aus dem Druckzylinder 11, einem mit dem Druckzylinder 11 den Druckspalt bildenden Formzylinder 12, welcher eine flexible Hochdruckplatte 17 trägt, und einem ersten Dosiersystem 13. Das Dosiersystem 13 ist durch eine mit dem Formzylinder 12 in Kontakt bringbare, gerasterte Auftragwalze 16 sowie einem mit dieser Auftragwalze 16 in Funktionsverbindung stehenden Kammerrakel 15 gebildet.

Die zweite Beschichtungseinheit 3 ist ebenfalls als Lackwerk, z.B. zur Verarbeitung eines weiteren Dispersionslackes auf wäßriger Basis, ausgebildet und besteht aus dem Druckzylinder 11, einem mit diesem den Druckspalt bildenden Formzylinder 12, der ein Gummituch trägt, und einem zweiten Dosiersystem 14. Das Dosiersystem 14 ist durch eine Auftragwalze sowie eine Dosierwalze als Zweiwalzenwerk ausgebildet.

Die Dosiersysteme 13, 14 sind mit je einem separat steuerbaren Kreislaufsystem für den Umlauf von Beschichtungsflüssigkeiten koppelbar.

In der Beschichtungseinheit 2 trägt der Formzylinder 12 die flexible Hochdruckplatte 17, welche mit der gerasterten Auftragwalze 16 in Kontakt ist und auf der Mantelfläche des Formzylinders 12 angeordnet ist. Diese Hochdruckplatte 17 weist bevorzugt einen zumindest dreilagigen Schichtaufbau 18, 19, 20 auf. Dabei ist die der Mantelfläche des Formzylinders 12 zugeordnete erste Schicht ein dimensionsstabiles, biegsames Trägermaterial 18. Auf dem Trägermaterial 18 (als erste Schicht) ist eine zweite, kompressible Schicht 19 mit hoher Dämpfungseigenschaft haftfest angeordnet, und auf dieser kompressiblen Schicht 19 ist eine dritte reliefbildende Schicht 20 mit druckenden Oberflächen 21 (sowie nichtdruckenden Vertiefungen) haftfest angeordnet.

Das Trägermaterial 18 der ersten Schicht ist ein metallischer Werkstoff oder das Trägermaterial 18 enthält zumindest einen metallischen Werkstoff. Bevorzugt ist der metallische Werkstoff ein Aluminium-Werkstoff. Die kompressible Schicht 19 (zweite Schicht) ist ein Elastomer oder ein weichelastisches Gummimaterial.
Die reliefbildende Schicht 20 ist fotopolymerisierbar und weist erhabene, die druckende Oberfläche 21 tragenden Bereiche (z.B. Schriftzeichen, Bildelemente), sowie nicht am Druck-/ Beschichtungsprozeß beteiligte Vertiefungen auf. Bevorzugt sind am Umfang des Formzylinders 12 Spannschienen zur lösbaren Befestigung der flexiblen Hochdruckplatte 17 mit dem dreilagigen Schichtaufbau 18, 19, 20 angeordnet.
In einer weiteren Ausführung ist die flexible Hochdruckplatte 17 derart ausgebildet, daß lediglich die Trägerschicht 18 in Spannschienen lösbar befestigt ist, wobei die Trägerschicht 18 wiederum die kompressible Schicht 19 sowie die reliefbildende Schicht 20 trägt. Die Schichten 19, 20 sind in dieser Ausbildung nicht von den Spannschienen erfaßt.
Entsprechend der Dicke der Hochdruckplatte 17 sind die Spannschienen in ihrem Aufnahmebereich dimensionierbar.

Die flexible Hochdruckplatte ist nicht auf den zumindest dreilagigen Schichtaufbau 18,19,20 beschränkt. Vielmehr sind die Funktionen des Schichtaufbaues 18 - 20 ebenso mit verändertem Schichtaufbau erzielbar.
So ist ein zweilagiger Schichtaufbau realisierbar, indem die reliefbildende Schicht 20 direkt mit dem Trägermaterial 18 haftfest verbunden ist, wobei die reliefbildende Schicht 20 zwischen den im wesentlichen nicht kompressiblen druckenden Oberflächen 21 und dem Trägermaterial 18 kompressibel ist. In einer weiteren Ausbildung fungiert die reliefbildende Schicht 20 selbst als Trägermaterial sowie als kompressible Schicht und ist somit innerhalb der Schicht 20 kompressibel, wobei die druckenden Oberflächen 21 im wesentlichen nicht kompressibel sind.

Neben dem Schichtaufbau der o.g.flexiblen Hochdruckplatte 17 ist ein weiterer Erfindungsgedanke darin begründet, daß eine flexible, reliefbildende Hochdruckplatte 17 neben den druckenden Oberflächen 21 eine die Schwingungserregung eines Schwingsystems, z.B. eine gerasterte Auftragwalze, minimierende Eigenschaft aufweist und in der Beschichtungseinheit verwendet wird. Eine derartige flexible Hochdruckplatte 17 weist ausgehend von den im wesentlichen nicht kompressiblen, druckenden Oberflächen 21 eine zunehmende Kompressibilität innerhalb der Hochdruckplatte auf. Beispielsweise ist diese Eigenschaft durch in die Hochdruckplatte 17 eingeschlossene Dämpfungselemente, z.B. Luftporen, erzielbar oder eine entsprechende Polymermischung.

Die Wirkungsweise ist wie folgt: Im Druckbetrieb rotiert die flexible Hochdruckplatte 17 mit dem Formzylinder 12 um dessen Achse. Kommen die erhabenen, druckenden Oberflächen 21 mit der Anlauf- oder Ablaufkante im Druckspalt (Druckzylinder 11 / Formzylinder 12) bzw. in der Kontaktstelle (Formzylinder 12 / gerasterte Auftragwalze 16) mit dem jeweils benachbarten Schwingsystem Druckzylinder 11 und gerasterter Auftragwalze 16 in Berührung, so wird der Druckzylinder 11 infolge seines Trägheitsmomentes weniger erregt. Infolge des geringeren Trägheitsmomentes trat bei bisherigen Lösungen ein Springen (Walzenschlagen) der Auftragwalze als Schwingungserregung auf. Durch die erfindungsgemäße Beschichtungseinheit sowie die Eigenschaften der flexiblen Hochdruckplatte 17 ist insbesondere in der Kontaktstelle (Formzylinder 12 / gerasterte Auftragwalze 16) eine spürbare Erhöhung der Elastizität erzielbar und die Gefahr der Schwingungserregung des jeweiligen Schwingsystems ist spürbar minimiert, was sich im Endergebnis in einer erkennbar verbesserten Beschichtungsqualität widerspiegelt.

### Bezugszeichenaufstellung

- 1: Druckwerk
- 2: Beschichtungseinheit
- 3: Beschichtungseinheit
- 4: Trocknersystem
- 5: Ausleger
- 6: Auslegerstapel
- 7: Fördersystem
- 8: Plattenzylinder
- 9: Gummituchzylinder
- 10: Transferzylinder
- 11: Druckzylinder
- 12: Formzylinder
- 13: Dosiersystem
- 14: Dosiersystem
- 15: Kammerrakel
- 16: gerasterte Auftragwalze
- 17: flexible Hochdruckplatte
- 18: Trägermaterial
- 19: kompressible Schicht
- 20: reliefbildende Schicht
- 21: druckende Oberfläche

## Patentansprüche

1. Beschichtungseinheit (2) für eine Offsetdruckwerke (1) aufweisende Druckmaschine mit einem Druckzylinder (11), einem eine flexible Hochdruckplatte (17) tragenden Formzylinder (12), der mit dem Druckzylinder (11) in Kontakt ist, sowie einem eine gerasterte Auftragwalze (16) beinhaltenden Dosiersystem (13), wobei die Auftragwalze (16) mit dem Formzylinder (12) in Kontakt ist,
**dadurch gekennzeichnet,**
**daß** die auf der Mantelfläche des Formzylinders (12) angeordnete Hochdruckplatte (17) einen zumindest dreilagigen Schichtaufbau aufweist,
**dass** die der Mantelfläche des Formzylinders (12) zugeordnete erste Schicht ein dimensionsstabiles, biegsames Trägermaterial (18) aus einem metallischen Werkstoff ist oder zumindest einen metallischen Werkstoff enthält, dass auf dem Trägermaterial (18) die kompressible Schicht (19) als zweite Schicht (19) mit hoher Dämpfungseigenschaft haftfest angeordnet ist und dass auf der zweiten Schicht (19) eine dritte reliefbildende, fotopolymerisierte Schicht (20) mit druckenden Oberflächen (21) haftfest angeordnet ist.

2. Beschichtungseinheit (2) nach Anspruch 1,
**dadurch gekennzeichnet,**
**daß** der metallische Werkstoff ein Aluminium-Werkstoff ist.

3. Beschichtungseinheit (2) nach wenigstens Anspruch 1,
**dadurch gekennzeichnet,**
**daß** die zweite, kompressible Schicht (19) ein Elastomer oder weichelastisches Gummimaterial ist.

4. Beschichtungseinheit (2) nach wenigstens Anspruch 1,
**dadurch gekennzeichnet,**
**daß** am Umfang des Formzylinders (12) Spannschienen zur lösbaren Befestigung der flexiblen Hochdruckplatte (17) mit dreilagigem Schichtaufbau (18, 19, 20) angeordnet sind.

5. Beschichtungseinheit (2) nach wenigstens Anspruch 1,
**dadurch gekennzeichnet,**
**daß** am Umfang des Formzylinders (12) Spannschienen angeordnet sind, in denen zumindest das Trägermaterial (18) lösbar befestigt ist.

6. Beschichtungseinheit (2) für eine Offsetdruckwerke (1) aufweisende Druckmaschine mit einem Druckzylinder (11), einem eine flexible Hochdruckplatte (17) tragenden Formzylinder (12), der mit dem Druckzylinder (11) in Kontakt ist, sowie einem eine gerasterte Auftragwalze (16) beinhaltenden Dosiersystem (13), wobei die Auftragwalze (16) mit dem Formzylinder (12) in Kontakt ist,
**dadurch gekennzeichnet,**
**daß** die auf der Mantelfläche des Formzylinders (12) angeordnete Hochdruckplatte (17) einen zweilagigen Schichtaufbau aufweist, dass eine reliefbildende; fotopolymerisierte Schicht (20) mit druckenden Oberflächen (21) direkt mit einem aus einem metallischen Werkstoff gebildeten oder zumindest einen metallischen Werkstoff enthaltenden Trägermaterial (18) haftfest verbunden ist, wobei die reliefbildende, fotopolymerisierte Schicht (20) zwischen den im wesentlichen nicht kompressiblen, druckenden Oberflächen (21) und dem Trägermaterial (18) kompressibel ist.

7. Beschichtungseinheit (2) für eine Offsetdruckwerke (1) aufweisende Druckmaschine mit einem Druckzylinder (11), einem eine flexible Hochdruckplatte (17) tragenden Formzylinder (12), der mit dem Druckzylinder (11) in Kontakt ist, sowie einem eine gerasterte Auftragwalze (16) beinhaltenden Dosiersystem (13), wobei die Auftragwalze (16) mit dem Formzylinder (12) in Kontakt ist,
**dadurch gekennzeichnet,**
**daß** die auf der Mantelfläche des Formzylinders (12) angeordnete Hochdruckplatte (17) einen einlagigen Schichtaufbau aufweist, wobei eine reliefbildende, fotopolymerisierte Schicht (20) mit druckenden Oberflächen (21) als Trägermaterial fungiert und bei im wesentlichen nicht kompressiblen, druckenden Oberflächen (21) innerhalb der Schicht (20) kompressibel ist.

8. Flexible Hochdruckplatte (17) zur Verwendung in einer eine Beschichtungseinheit (2) aufweisenden Druckmaschine mit Offsetdruckwerken (1),
**dadurch gekennzeichnet,**
**daß** die flexible, reliefbildende Hochdruckplatte (17) eine fotopolymerisierte Schicht (20) mit im wesentlichen nicht kompressiblen, druckenden Oberflächen (21) und innerhalb der Hochdruckplatte (17) eingeschlossene Dämpfungselemente mit zunehmender Kompressibilität aufweist.

9. Flexible Hochdruckplatte (17) nach Anspruch 8,
**dadurch gekennzeichnet,**
**daß** die Dämpfungselemente Lufteinschlüsse sind.

10. Flexible Hochdruckplatte (17) nach Anspruch 8,
**dadurch gekennzeichnet,**
**daß** die Hochdruckplatte (17) eine eine Schwingungserregung minimierende Polymermischung aufweist.

## Claims

1. Coating unit (2) for a printing press having an offset printing unit (1) with an impression cylinder (11), a forme cylinder (12) carrying a flexible relief printing plate (17) which is in contact with the impression cylinder (11) as well as a metering system (13) containing a rastered applicator roller (16), wherein the applicator roller (16) is in contact with the forme cylinder (12), **characterised in that** the flexible relief printing plate (17) arranged on the cover surface of the forme cylinder (12) has an at least three layer laminar construction, that the first layer fitted to the cover surface of the forme cylinder (12) is a dimensionally stable flexible carrier material (18) of a metallic material or which at least contains a metallic material, that, on the carrier material (18), the compressible layer (19) is arranged firmly adhered as a second layer (19) with high damping properties, and that arranged on the second layer (19) firmly adhered is a third relief-forming photopolymerised layer (20) with printing surfaces (21).

2. Coating unit (2) according to Claim 1, **characterised in that** the metallic material is an aluminium material.

3. Coating unit (2) according to at least Claim 1, **characterised in that** the second compressible layer (19) is an elastomer or soft elastic rubber material.

4. Coating unit (2) according to at least Claim 1, **characterised in that** at the periphery of the forme cylinder (12) are arranged tensioning rails for the releasable fixture of the flexible relief printing plate (17) with three layer laminar structure (18, 19, 20).

5. Coating unit (2) according to at least Claim 1, **characterised in that** tensioning rails are arranged at the periphery of the forme cylinder (12) in which at least the carrier material (18) is releasably fixed.

6. Coating unit (2) for a printing machine having an offset printing unit (1) with an impression cylinder (11), a forme cylinder (12) carrying a flexible relief printing plate (17), which is in contact with the impression cylinder (11), as well as a metering system (13) containing a rastered applicator roller (16), wherein the applicator roller (16) is in contact with the forme cylinder (12), **characterised in that** the flexible relief printing plate (17) arranged on the cover surface of the forme cylinder (12) has a two layer laminar structure, that a relief-forming photopolymerised layer (20) with printing surfaces (21) is directly firmly adhesively bound with a carrier material formed of a metallic material, or at least containing a metallic material, wherein the relief-forming photopolymerised layer (20) is compressible between the essentially non-compressible printing surfaces (21) and the carrier material (18).

7. Coating unit (2) for a printing press having an offset printing unit (1) with an impression cylinder (11), a forme cylinder (12) carrying a flexible relief printing plate (17) which is in contact with the impression cylinder (11) as well as a metering system (13) containing a rastered applicator roller (16), wherein the applicator roller (16) is in contact with the forme cylinder (12), **characterised in that** the flexible relief printing plate (17) arranged on the cover surface of the forme cylinder (12) has a single layer laminar construction, wherein a relief-forming photopolymerised layer (20) with printing surfaces (21) functions as the carrier material and in the case of essentially not compressible printing surfaces (21) is compressible within the layer (20).

8. Flexible relief printing plate (17) for use in a printing press with offset printing units (1) having a coating unit (2), **characterised in that** the flexible relief-forming relief printing plate (17) has a photopolymerised layer (20) with essentially non-compressible printing surfaces (21) and incorporated within the flexible relief printing plate (17) damping elements with increasing compressibility.

9. Flexible relief printing plate (17) according to Claim 8, **characterised in that** the damping elements are air inclusions.

10. Flexible relief printing plate (17) according to Claim 8, **characterised in that** the flexible relief printing plate (17) has a polymer mixture minimising the stimulation of oscillation.

## Revendications

1. Dispositif de revêtement (2) pour une machine d'impression présentant des unités d'impression offset (1), comportant un cylindre d'impression (11), un cylindre porte-cliché (12) portant une plaque typographique souple (17), qui est en contact avec le cylindre d'impression (11), ainsi qu'un système de dosage (13) présentant un rouleau d'application tramé (16), le rouleau d'application (16) étant en contact avec le cylindre porte-cliché (12),
**caractérisé en ce que** la plaque typographique (17) agencée sur la surface d'enveloppe du cylindre porte-cliché (12) présente une structure à au moins trois couches, **en ce que** la première couche associée à la surface d'enveloppe du cylindre porte-cliché (12) est une matière de support souple (18), de dimension stable, en une matière métallique ou contient au moins une matière métallique, **en ce que**, sur la matière de support (18), la couche compressible (19) est agencée de façon adhérente, comme seconde couche (19) ayant une propriété d'amortissement élevée, et **en ce que**, sur la seconde couche (19), il est agencé de façon adhérente une troisième couche (20) photopolymérisée, formant des reliefs, ayant des surfaces imprimantes (21).

2. Dispositif de revêtement (2) selon la revendication 1,
**caractérisé en ce que** la matière métallique est une matière en aluminium.

3. Dispositif de revêtement (2) selon au moins la revendication 1,
**caractérisé en ce que** la seconde couche compressible (19) est un élastomère ou une matière en caoutchouc élastique tendre.

4. Dispositif de revêtement (2) selon au moins la revendication 1,
**caractérisé en ce que**, à la périphérie du cylindre porte-cliché (12), sont agencées des barres de serrage pour la fixation amovible de la plaque typographique souple (17) ayant la structure à trois couches (18, 19, 20).

5. Dispositif de revêtement (2) selon au moins la revendication 1,
**caractérisé en ce que**, à la périphérie du cylindre porte-cliché (12), sont agencées des barres de serrage, dans lesquelles au moins la matière de support (18) est fixée de façon amovible.

6. Dispositif de revêtement (2) pour une machine d'impression présentant des unités d'impression offset (1), comportant un cylindre d'impression (11), un cylindre porte-cliché (12) portant une plaque typographique souple (17), qui est en contact avec le cylindre d'impression (11), ainsi qu'un système de dosage (13) présentant un rouleau d'application tramé (16), le rouleau d'application (16) étant en contact avec le cylindre porte-cliché (12),
**caractérisé en ce que** la plaque typographique (17) agencée sur la surface d'enveloppe du cylindre porte-cliché (12) présente une structure à deux couches, **en ce qu'**une couche photopolymérisée (20), formant des reliefs, ayant des surfaces imprimantes (21) est reliée de façon adhérente directement à une matière de support (18) formée d'une matière métallique ou contenant au moins une matière métallique, la couche photopolymérisée (20) formant des reliefs étant compressible entre les surfaces imprimantes (21), généralement non compressibles, et la matière de support (18).

7. Dispositif de revêtement (2) pour une machine d'impression présentant des unités d'impression offset (1), comportant un cylindre d'impression (11), un cylindre porte-cliché (12) portant une plaque typographique souple (17), qui est en contact avec le cylindre d'impression (11), ainsi qu'un système de dosage (13) présentant un rouleau d'application tramé (16), le rouleau d'application (16) étant en contact avec le cylindre porte-cliché (12),
**caractérisé en ce que** la plaque typographique (17) agencée sur la surface d'enveloppe du cylindre porte-cliché (12) présente une structure à une couche, une couche photopolymérisée (20), formant des reliefs, ayant des surfaces imprimantes (21) jouant le rôle de matière de support et étant compressible pour des surfaces imprimantes (21) généralement non compressibles à l'intérieur de la couche (20).

8. Plaque typographique souple (17) utilisable dans une machine d'impression, présentant un dispositif de revêtement (2), comportant des unités d'impression offset (1),
**caractérisée en ce que** la plaque typographique souple (17) formant des reliefs présente une couche photopolymérisée (20) ayant des surfaces imprimantes (21) généralement non compressibles et des éléments d'amortissement enfermés à l'intérieur de la plaque typographique (17) ayant une compressibilité croissante.

9. Plaque typographique souple (17) selon la revendication 8,
**caractérisée en ce que** les éléments d'amortissement sont des inclusions d'air.

10. Plaque typographique souple (17) selon la revendication 8,
**caractérisée en ce que** la plaque typographique (17) présente un mélange polymère minimisant la formation de vibrations.
